# EUROPÄISCHE PATENTSCHRIFT

(11) **EP 3 232 859 B1**
(45) Veröffentlichungstag und Bekanntmachung des Hinweises auf die Patenterteilung: **19.08.2020**
(21) Anmeldenummer: 15795109.6
(22) Anmeldetag: 20.10.2015
(51) Int. Cl.: A47B 88/00, A47B 46/00

(54) **LIFTBESCHLAG FÜR EINRICHTUNGSGEGENSTÄNDE VON MÖBELN**
LIFTING HARDWARE FOR FURNITURE COMPONENTS
FERRURE DE LEVAGE POUR ÉLÉMENTS DE MEUBLES

(30) Priorität: 09.12.2014 DE 102014018104
(43) Veröffentlichungstag der Anmeldung: 25.10.2017
(73) Patentinhaber: KESSEBÖHMER HOLDING KG, 49152 Bad Essen (DE)
(72) Erfinder: STORCK, Holger, 49401 Damme (DE); BROCKSCHMIDT, Friedhelm, 49179 Ostercappeln (DE); MÖLLER, Thomas, 32278 Kirchlengern (DE)
(74) Vertreter: Pott, Ulrich
(86) Internationale Anmeldenummer: PCT/EP2015/002070
(87) Internationale Veröffentlichungsnummer: WO 2016/091341

(56) Entgegenhaltungen:
- WO-A1-2014/033092
- US-A1- 2005 206 282
- US-A1- 2008 129 168

## Beschreibung

Die Erfindung bezieht sich auf einen Liftbeschlag für insbesondere Schubkästen, Tablare, Auszüge und dergleichen Einrichtungsgegenstände von Möbeln wie z. B. Küchenschrankmöbeln mit einerseits an einem Möbelkorpus und andererseits an dem Einrichtungsgegenstand festgelegten Scharnierhebeln, die paarweise einer Außenseite des Einrichtungsgegenstandes zugeordnete Viergelenkhebelanordnungen bilden, wobei jeder Viergelenkhebelanordnung eine Längsführung mit Endanschlägen für den Einrichtungsgegenstand zugeordnet ist, so dass der Einrichtungsgegenstand innerhalb eines durch die Endanschläge begrenzten Verfahrweges relativ zu der Viergelenkhebelanordnung translatorisch bewegbar ist.

Liftbeschläge der vorgenannten Art sind bekannt und dienen beispielsweise zur schwenkbaren Halterung von Tablaren, auf denen technische Geräte wie beispielsweise Brotschneidemaschinen zu platzieren sind. Diese können aus einer in dem Innenraum eines Möbelkorpus von Möbeln gelegenen Verwahrstellung in eine hochgeschwenkte Öffnungsstellung überführt werden, die in etwa im Höhenbereich einer Arbeitsplatte einer Küchenmöbelfront gelegen ist.

Der Schwenkbereich und damit der Raum, der für den Schwenkvorgang eines derartigen Tablares zur Verfügung zu stellen ist, ist erheblich und kann für sonstige Aufbewahrungszwecke nicht genutzt werden. Deshalb sind derartige Liftbeschläge für sonstige Möbeleinrichtungsgegenstände wie beispielsweise Schubkästen, die im unteren Bereich eines Küchenschrankes, beispielsweise eines Küchenunterschrankes angeordnet sind, kann sinnvoll zu nutzen. Deshalb sind derartige Schubkästen, die beispielsweise vielfach auch als Topfschränke genutzt werden, üblicherweise auf Teleskopschienen geführt und translatorisch aus ihrer Schließstellung in ihre Öffnungsbewegung zu überführen, so dass eine Bedienperson aus ihnen nur in dieser tiefgelegenen Stellung platzierte Gegenstände entnehmen kann. Dies erschwert die Handhabung derartiger Schubkästen.

Aus der US 2,590,341 A ist ein Liftbeschlag der eingangs genannte Art bekannt, bei dem am Möbelkorpus und am Einrichtungsgegenstand festgelegte Scharnierhebel vorgesehen sind, die paarweise eine der Außenseite des Einrichtungsgegenstandes zugeordnete Viergelenkhebelanordnung bilden. Der Viergelenkhebelanordnung ist eine Längsführung mit Endanschlägen für den Einrichtungsgegenstand zugeordnet. Die dortige Schublade ist nur auf einer Seite mit Scharnierhebeln versehen. Diese Anordnung ist jedoch in einer hochverschwenkten Lage nicht festzustellen.

Aus der WO 2014/033092 A1 ist eine Schiebe-Schwenk-Mechanik für eine Ablage eines Möbels oder für ein Haushaltsgerät zum Ausziehen und Anheben der Ablage bzw. des Haushaltsgerätes aus einem Korpus des Möbels bekannt. Dort sind wenigstens zwei an mindestens einer der Seitenwände des Korpus mit einem ersten parallel zur Ebene der Seitenwände drehbar festgelegte und parallel zu einander beabstandet angeordnete Schwenkarme vorgesehen, wobei an jeweiligen zweiten Enden der Schwenkarme eine Führungsschiene derart parallel zur Ebene der Seitenwände schwenkbar festgelegt ist, dass die Führungsschiene aus einer unteren Position innerhalb des Korpus in eine angehobene obere Position zumindest teilweise außerhalb des Korpus verschwenkbar ist. In dieser Position ist jedoch die Schiebe-Schwenk-Mechanik nicht mit baulich vernünftigen Mitteln zu sichern.

Ähnliches gilt auch für die Lift-Anordnung gemäß der US 2008/129,168 A1, in der ein Geschirrkorb eines Geschirrspülers aus einer unteren Betriebsstellung in eine vor dem Geschirrspüler gelegene erhöhte Bedienstellung überführt werden kann. Dazu sind aufwändige Feder- und Gasdruckfederelemente erforderlich, die ein sicheres Feststellen in der erhöhten Position jedoch ebenfalls nicht ermöglichen.

Aus der US 2005/206,282 A1 ist eine ähnliche Schwenkanordnung bekannt wie aus der vorgenannten US 2008/129,168 A1, wobei dort jedoch die Schwenkhebelanordnung nicht an einem Geschirrspüler, sondern an einem normalen Schrankkorpus vorgesehen ist und sich das an der Schwenkanordnung befestigte Tablar in eine Hochstellung überführen lässt, in der es als Arbeitsfläche die obere Arbeitsfläche des Schrankkorpus vergrößert.

Es ist Aufgabe der vorliegenden Erfindung, einen Liftbeschlag für Einrichtungsgegenstände von Möbeln zur Verfügung zu stellen, mit dem sich Einrichtungsgegenstände aus einer in einem Möbelkorpus gelegenen Schließstellung in eine Öffnungsstellung überführen lassen, in der sich in ergonomisch verbesserter Weise der Einrichtungsgegenstand handhaben lässt.

Zur Lösung dieser Aufgabe zeichnet sich der Liftbeschlag durch die im Patentanspruch 1 angegebenen Merkmale aus.

Aufgrund der vorgesehenen Endanschläge kann der Einrichtungsgegenstand zunächst soweit herausgezogen werden, bis ein erster Endanschlag einen weiteren Auszugweg blockiert. In dieser Stellung hat der Einrichtungsgegenstand seine Öffnungszwischenstellung eingenommen. Durch einen zweiten Endanschlag, der als Widerlager an einem der Scharnierhebel der jeweiligen Viergelenkhebelanordnung vorgesehen ist, kann dieses Widerlager als zweiter Endanschlag derart in die Längsführung eintauchen, dass dieses Widerlager als zweiter Endanschlag während einer weiteren Hochschwenkbewegung aus der Öffnungszwischenstellung in eine verschwenkte Hochstellung die Möglichkeit blockiert, dass der Einrichtungsgegenstand relativ zu den Viergelenkhebelanordnungen verschoben, also translatorisch bewegt werden kann.

In der hochgeschwenkten Öffnungshochstellung kann ein derartiger Einrichtungsgegenstand so hochgeschwenkt werden, dass er vor dem Möbelkorpus bzw. einem anderen Einrichtungsgegenstand, beispielsweise einem höher angeordneten Schubkasten gelegen ist. Der Hochschwenkvorgang kann durch mechanische oder motorische Hilfsmittel unterstützt werden, beispielsweise durch Federn oder durch elektrische Antriebe.

Ebenfalls ist es möglich, dass die Viergelenkhebelanordnung automatisch arretiert wird, sobald sie die geöffnete Öffnungshochstellung erreicht hat. Es ist aber ebenfalls möglich, den zweiten Endanschlag so zu platzieren und mitbewegen zu lassen, dass er bei Einnahme der verschwenkten Öffnungshochstellung die Verriegelung der translatorischen Verfahrmöglichkeit des Einrichtungsgegenstandes auflöst, so dass z. B. durch eine translatorische Relativbewegung des Einrichtungsgegenstandes auf den Möbelkörper zu und damit durch eine translatorische Bewegung relativ zu der hochverschwenkten Viergelenkhebelanordnung die Verriegelung durchgeführt wird und durch eine gegensinnige Bewegung die Verriegelung wieder aufgehoben wird, wonach die Viergelenkhebelanordnungen wieder zurück in ihre Öffnungszwischenstellung dann nach weiterer translatorischer Bewegung in ihre im Schranckorpus gelegene Schließstellung bewegt werden.

Um den Einrichtungsgegenstand in der Schwenkbewegung aus der Öffnungszwischenstellung in die vor dem Schrankkorpus gelegene geschwenkte Hochstellung zu arretieren mittels der Widerlager, die als drehbare Rollenkörper ausgeführt sind, kann an jeder Seite des Einrichtungsgegenstandes ein Kulissenstück vorgesehen sein, z. B. mit einem abgerundeten Kulissenstückkopfbereich, an dem der Rollenkörper als Widerlager im Verlaufe von Bewegungen abrollen kann.

Weitere Erläuterungen ergeben sich aus weiteren Unteransprüchen, der nachfolgenden Beschreibung und der Zeichnung. In der Zeichnung zeigen:
- Fig. 1: ein Ausführungsbeispiel eines Möbelkorpus mit einem Schubkasten als Einrichtungsgegenstand und ein Ausführungsbeispiel eines Liftbeschlages nach der Erfindung in der Schließstellung;
- Fig. 2: das Ausführungsbeispiel nach Fig. 1 nach translatorischer Relativbewegung des Einrichtungsgegenstandes in dessen Öffnungszwischenstellung;
- Fig. 3: das Ausführungsbeispiel nach den Fig. 1 und 2 mit arretiertem Einrichtungsgegenstand durch den zweiten Endanschlag im Verlaufe der Schwenkbewegung aus der Öffnungszwischenstellung (Fig. 2) in die hochverschwenkte, vor dem Schrankkorpus gelegene Öffnungshochstellung;
- Fig. 4: das Ausführungsbeispiel nach den Fig. 1 bis 3 nach Einnahme der verschwenkten Öffnungshochstellung, und
- Fig. 5: das Ausführungsbeispiel nach den Fig. 1 bis 4 nach translatorischer Bewegung auf den Schrankkorpus zu in der hochverschwenkten Öffnungsstellung.

In der Zeichnung sind grundsätzlich übereinstimmende Teile mit übereinstimmenden Bezugsziffern versehen.

Allgemein mit 1 ist in der Zeichnung ein Möbel in Gestalt eines Küchenunterschrankmöbels beziffert mit einem Möbelkorpus 2, einem Boden 2.1, einer Rückwand 2.2, im Einzelnen nicht sichtbare Seitenwände 2.3 sowie einer Korpusabdeckung 2.4. Als Einrichtungsgegenstand hat dieses Möbel einen unteren Schubkasten 3 mit einer Schubkastenfront 4 und einen weiteren, im Einzelnen nicht näher dargestellten oberen Schubkasten 5. Der Schubkasten 3 hat eine Viergelenkhebelanordnung 6 mit Scharnierhebeln 7 und 8, die einerseits gelenkig am Möbelkorpus 2 und andererseits gelenkig an dem Einrichtungsgegenstand 3 angeordnet sind. Die Scharnierhebel 7 und 8 sind noch gelenkig über einen Querverbinder 9 miteinander verbunden.

Der Schubkasten 3 ist translatorisch in zu beiden Außenseiten des Einrichtungsgegenstandes 3 vorgesehenen Längsführungen 10 bewegbar. Diese Längsführungen 10 haben Endanschläge, wobei ein erster Endanschlag innerhalb der jeweiligen Längsführung 10 gelegen ist, und ein zweiter Endanschlag jeweils an dem Scharnierhebel 8 zu beiden Seiten des Einrichtungsgegenstandes 3 vorgesehen ist in Gestalt eines Widerlagers 11, das durch eine drehbare Rolle gebildet ist. Diese wirkt mit einem Kulissenstück 12 zusammen mit einem abgerundeten Kopfbereich 12.1, wobei das Widerlager 11 als zweiter Endanschlag in verschiedene Positionen zu bringen ist in Relation zur Lage des Einrichtungsgegenstandes 3, wie dies die Fig. 1 bis 5 verdeutlichen.

In Fig. 1 ist der Einrichtungsgegenstand 3 mitsamt der Frontplatte 4 in der Schließstellung gezeigt, in dem der Einrichtungsgegenstand 3, also der Schubkasten, innerhalb des Möbels, also innerhalb des Schrankkorpus 2 gelegen ist und die Frontplatte 4 den Schubkasten 3 nach vorne hin abschließt.

In Fig. 2 ist der Schubkasten 3 und mithin der Einrichtungsgegenstand 3 in eine Öffnungszwischenstellung translatorisch bewegt, entsprechend der Pfeilrichtung 13. Ersichtlich ist der Einrichtungsgegenstand 3 translatorisch relativ zu den Viergelenkhebelanordnungen 6 in der Fig. 2 nach rechts verschoben. Die Viergelenkhebelanordnungen 6 haben ihre Ausgangsstellung noch nicht verlassen. Jedoch ist aufgrund der relativen translatorischen Bewegung des Einrichtungsgegenstandes 3 in die Öffnungszwischenstellung das Widerlager 11, das sich in der Schließstellung gemäß Fig. 1 noch oberhalb des Kulissenstückes 12 befunden hat, nunmehr lageversetzt, indem sich auch das Kulissenstück 12 mitsamt dem Einrichtungsgegenstand 3 von dem Widerlager 11 in Fig. 2 nach rechts wegbewegt hat.

In Fig. 3 ist die Hochwenkbewegung aus der Öffnungszwischenstellung gemäß Fig. 2 eingeleitet worden gemäß einer Schwenkbewegung gegen den Uhrzeigersinn gemäß Pfeilrichtung 14 nach vorne und oben, wobei die Viergelenkhebelanordnungen 6 diese Schwenkbewegungen steuern. Das Widerlager 11 in Gestalt der drehbaren Rolle ist aufgrund der Schwenkbewegung hinter das Kulissenstück 12 verschwenkt, so dass es nunmehr als zweiter Endanschlag der Längsführungen 10 dient (zu beiden Seiten jeweils eine drehbare Rolle 11), so dass während dieser Hochschwenkbewegung der Einrichtungsgegenstand 3 gehindert ist, auch unbeabsichtigt nach innen translatorisch verschoben zu werden. Diese Hochschwenkbewegung kann im Übrigen über mechanische Elemente wie Federn, aber auch elektrische Antriebe unterstützt sein.

In Fig. 4 sind der Einrichtungsgegenstand 3 sowie die Viergelenkhebelanordnungen 6 weiter in Pfeilrichtung 14 gegen den Uhrzeigersinn verschwenkt und haben die hochgeschwenkte Öffnungsstellung erreicht, in der sich der Schubkasten (Einrichtungsgegenstand 3) vor dem Möbelkorpus 2 befindet, jedoch noch mit einem gewissen Abstand zu der Frontplatte 5 des oberen Schubkastens.

Das Widerlager 11 als zweiter Endanschlag der Längsführung 10 befindet sich nun in einer Hochebene unterhalb des Kulissenstückes 12, so dass es als Endanschlag die Längsführung 10 wieder freigegeben hat, so dass der Einrichtungsgegenstand 3 bis nahe an den Möbelkorpus 2 gemäß der Pfeilrichtung 15 wieder zurückgeschoben werden kann. Durch diese Bewegung kann auch eine mechanische Verriegelung eingeleitet werden für den Einrichtungsgegenstand 3. Der Schubkasten und mithin der Einrichtungsgegenstand 3 ist nun von oben her in wesentlich ergonomisch freizügiger Weise zugänglich, ohne dass sich eine Bedienperson groß bücken muss. Der untere Schubkasten 3 ist mithin in etwa in einer Greifhöhe gelegen, in der auch ein teleskopierbarer Schubkasten 5 sich in seiner Öffnungsstellung befinden würde. Durch eine gegensinnige Rückstellbewegung gegenüber der Pfeilrichtung 15 gemäß Fig. 5 kann eine Entriegelung des Einrichtungsgegenstandes 3 erfolgen und der Schubkasten 3 wieder durch umgekehrte Bewegungsabfolgen in die untere Öffnungszwischenstellung überführt werden, wobei während dieser Schwenkbewegung der zweite Endanschlag 11 in Gestalt des Widerlagers 11 (drehbare Rolle) wiederum eine unbeabsichtigte translatorische Relativbewegung zwischen Einrichtungsgegenstand 3 und Viergelenkhebelanordnungen 6 verhindert, wonach nach Einnahme der Öffnungszwischenstellung (Fig. 2) der Einrichtungsgegenstand 3 wieder durch eine translatorische Relativbewegung entlang der Längsführungen 1 bis zurück in die im Möbelkorpus 2 gelegene Schließstellung zurück bewegt werden kann.

## Patentansprüche

1. Liftbeschlag für insbesondere Schubkästen, Tablare, Auszüge und dergleichen Einrichtungsgegenstände (3) von Möbeln (1) wie z. B. Küchenschrankmöbeln mit einerseits an einem Möbelkorpus (2) und andererseits an dem Einrichtungsgegenstand (3) festlegbaren Scharnierhebeln (7, 8), die paarweise einer Außenseite des Einrichtungsgegenstandes (3) zugeordnete Viergelenkhebelanordnungen bilden, wobei jeder Viergelenkhebelanordnung (6) eine Längsführung (10) mit Endanschlägen für den Einrichtungsgegenstand (3) zugeordnet ist, so dass der Einrichtungsgegenstand (3) innerhalb eines durch die Endanschläge begrenzten Verfahrweges relativ zu der Viergelenkhebelanordnung (6) translatorisch bewegbar ist, wobei jeweils an einem der Scharnierhebel (7, 8) der Viergelenkhebelanordnung (6) ein Widerlagerelement (11) vorgesehen ist, das einen zweiten Endanschlag für die zugeordnete Längsführung (10) ausbildet, dass an dem Einrichtungsgegenstand (3) an seinen Außenseiten jeweils ein Kulissenstück (12) angeordnet werden kann, hinter das das zugeordnete Widerlagerelement (11) im Verlaufe der Schwenkbewegung der Viergelenkhebelanordnung (6) aus der Öffnungszwischenstellung in die vor dem Möbelkorpus (2) gelegene verschwenkte Öffnungshochstellung überführbar ist und in dieser vor dem Möbelkorpus (2) gelegenen verschwenkten Öffnungshochstellung den zweiten Endanschlag bildet und den Einrichtungsgegenstand (3) an einer relativen translatorischen Bewegung gegenüber der zugeordneten Viergelenkhebelanordnung (6) hindert, **dadurch gekennzeichnet, dass** die Widerlagerelemente (11) durch drehbare Rollen gebildet sind.

2. Liftbeschlag nach Anspruch 1, **dadurch gekennzeichnet, dass** durch einen ersten Endanschlag eine erste Öffnungszwischenstellung des Einrichtungsgegenstandes (3) festgelegt ist, wobei der Einrichtungsgegenstand (3) aus einer im Wesentlichen innerhalb des Möbelkorpus (2) gelegenen Schließstellung durch eine translatorische Bewegung entlang der Längsführung (10) in die Öffnungszwischenstellung überführbar ist.

3. Liftbeschlag nach Anspruch 2, **dadurch gekennzeichnet, dass** die Viergelenkhebelanordnungen (6) über den Einrichtungsgegenstand (3) aus deren Öffnungszwischenstellung durch eine Schwenkbewegung in eine vor dem Möbelkorpus (2) gelegene Öffnungshochstellung überführbar sind.

4. Liftbeschlag nach Anspruch 3, **dadurch gekennzeichnet, dass** die Viergelenkhebelanordnungen (6) in der vor dem Möbelkorpus (2) gelegenen Öffnungshochstellung verriegelbar sind.

5. Liftbeschlag nach Anspruch 4, **dadurch gekennzeichnet, dass** die Viergelenkhebelanordnungen (6) in ihrer vor dem Möbelkorpus (2) gelegenen Öffnungshochstellung durch eine translatorische Bewegung des Einrichtungsgegenstandes (3) relativ zu den Viergelenkhebelanordnungen (6) innerhalb der Längsführung (10) verriegelbar sind.

6. Liftbeschlag nach Anspruch 4 oder 5, **dadurch gekennzeichnet, dass** die Viergelenkhebelanordnungen (6) in ihrer vor dem Möbelkorpus (2) gelegenen verriegelten Öffnungshochstellung durch eine translatorische Bewegung des Einrichtungsgegenstandes (3) relativ zu den Viergelenkhebelanordnungen (6) innerhalb der Längsführungen (10) entriegelbar sind.

7. Liftbeschlag nach Anspruch 6, **dadurch gekennzeichnet, dass** die Viergelenkhebelanordnungen (6) in ihrer vor dem Möbelkorpus (2) gelegenen Öffnungshochstellung durch eine translatorische Bewegung des Einrichtungsgegenstandes (3) auf den Möbelkörper (2) zu verriegelbar und durch eine translatorische Bewegung des Einrichtungsgegenstandes (3) vom Möbelkorpus (2) weg entriegelbar sind.

8. Liftbeschlag nach einem der Ansprüche 5, 6 oder 7, **dadurch gekennzeichnet, dass** die Kulissenstücke (12) einen abgerundeten Kulissenstückkopfbereich (12.1) haben.

9. Liftbeschlag nach einem der Ansprüche 1 bis 8, **dadurch gekennzeichnet, dass** die Widerlagerelemente (11) bei Erreichen der hochgeschwenkten, vor dem Möbelkorpus (2) gelegenen Öffnungshochstellung der Viergelenkhebelanordnungen (6) unterhalb des jeweiligen Kulissenstückes (12) gelegen sind, so dass in der hochgeschwenkten, vor dem Möbelkorpus (2) gelegenen Öffnungshochstellung der Viergelenkhebelanordnungen (6) der Einrichtungsgegenstand (3) relativ translatorisch zu den Viergelenkhebelanordnungen (6) bewegbar angeordnet ist.

10. Möbel (1) mit einem Möbelkorpus (2), zumindest einem Einrichtungsgegenstand (3) mit einem Liftbeschlag nach einem der Ansprüche 1 bis 9.

## Claims

1. Lifting hardware for in particular drawers, shelves, pull-out mechanisms and similar components (3) of pieces of furniture (1) such as e.g. kitchen cabinets comprising articulated levers (7, 8) which are attachable to a carcass (2) of the piece of furniture at one end and to the component (3) at the other end and pairs of which form four-bar lever assemblies associated with an outer face of the component (3), wherein a longitudinal guide (10) comprising abutments for the component (3) is associated with each four-bar lever assembly (6) such that the component (3) can translate relative to the four-bar lever assembly (6) within a movement path delimited by the abutments, wherein a counter-bearing element (11) is provided in each case on one of the articulated levers (7, 8) of the four-bar lever assembly (6), said counter-bearing element forming a second abutment for the associated longitudinal guide (10), in that in each case one link member (12) can be arranged on the component (3) at its outer sides, behind said link member (12) the associated counter-bearing element (11) being transferrable, during the pivot movement of the four-bar lever assembly (6), from the open intermediate position into the pivoted open raised position located in front of the carcass (2) of the piece of furniture and in this pivoted open raised position located in front of the carcass (2) of the piece of furniture forms the second abutment and prevents the component (3) from translating relative to the associated four-bar lever assembly (6), **characterised in that** the counter-bearing elements (11) are formed by rotatable rollers.

2. Lifting hardware according to claim 1, **characterised in that** a first open intermediate position of the component (3) is determined by a first abutment, wherein the component (3) is transferable from a closure position located substantially within the carcass (2) of the piece of furniture by way of a translational movement along the longitudinal guide (10) into the open intermediate position.

3. Lifting hardware according to claim 2, **characterised in that** the four-bar lever assemblies (6) are transferrable via the component (3) from their open intermediate position by way of a pivot movement into an open raised position located in front of the carcass (2) of the piece of furniture.

4. Lifting hardware according to claim 3, **characterised in that** the four-bar lever assemblies (6) are lockable in the open raised position located in front of the carcass (2) of the piece of furniture.

5. Lifting hardware according to claim 4, **characterised in that** the four-bar lever assemblies (6) are lockable in their open raised position located in front of the carcass (2) of the piece of furniture by way of a translational movement of the component (3) relative to the four-bar lever assemblies (6) within the longitudinal guide (10).

6. Lifting hardware according to claim 4 or 5, **characterised in that** the four-bar lever assemblies (6) are unlockable in their locked open raised position located in front of the carcass (2) of the piece of furniture by way of a translational movement of the component (3) relative to the four-bar lever assemblies (6) within the longitudinal guides (10).

7. Lifting hardware according to claim 6, **characterised in that** the four-bar lever assemblies (6) are lockable in their open raised position located in front of the carcass (2) of the piece of furniture by way of a translational movement of the component (3) towards the carcass (2) of the piece of furniture and are unlockable by way of a translational movement of the component (3) away from the carcass (2) of the piece of furniture.

8. Lifting hardware according to any one of claims 5, 6 or 7, **characterised in that** the link members (12) have a rounded link member head region (12.1).

9. Lifting hardware according to any one of claims 1 to 8, **characterised in that** the counter-bearing elements (11) are located under the respective link member (12) upon reaching the upwards-pivoted open raised position of the four-bar lever assemblies (6) located in front of the carcass (2) of the piece of furniture such that the component (3) is arranged so as to translate relative to the four-bar lever assemblies (6) in the upwards-pivoted open raised position of the four-bar lever assemblies (6) located in front of the carcass (2) of the piece of furniture.

10. Piece of furniture (1) comprising a carcass (2) of the piece of furniture, at least one component (3) comprising lifting hardware according to any one of claims 1 to 9.

## Revendications

1. Ferrure de levage en particulier pour des tiroirs, des étagères, des coulisses et objets d'agencement similaires (3) de meubles (1) comme par exemple des meubles de cuisine, avec des leviers de charnière (7, 8) qui peuvent être fixés d'une part à un corps de meuble (2) et d'autre part à l'objet d'agencement (3) et qui forment des systèmes de leviers à quatre articulations associés par paire à une face extérieure de l'objet d'agencement (3), dans laquelle à chaque système de leviers à quatre articulations (6) est associé un guidage longitudinal (10) avec des butées de fin de course pour l'objet d'agencement (3), de sorte que l'objet d'agencement (3) est mobile en translation à l'intérieur d'un chemin de déplacement délimité par les butées de fin de course par rapport au système de leviers à quatre articulations (6), dans laquelle sur un des leviers de charnière (7, 8) du système de leviers à quatre articulations (6) est prévu respectivement un élément de butée (11) qui réalise une seconde butée de fin de course pour le guidage longitudinal (10) associé, et sur l'objet d'agencement (3) sur ses faces extérieures peut être respectivement disposée une pièce à coulisse (12), derrière laquelle l'élément de butée (11) associé peut être déplacé au cours du mouvement de pivotement du système de leviers à quatre articulations (6) depuis la position d'ouverture intermédiaire jusque dans la position d'ouverture haute pivotée placée devant le corps de meuble (2) et, dans cette position d'ouverture haute pivotée placée devant le corps de meuble (2), forme la seconde butée de fin de course et empêche tout mouvement en translation relative de l'objet d'agencement (3) vis-à-vis du système de leviers à quatre articulations (6) associé, **caractérisée en ce que** les éléments de butée (11) sont formés par des roulettes pivotantes.

2. Ferrure de levage selon la revendication 1, **caractérisée en ce qu'**une première butée de fin de course permet de fixer une première position d'ouverture intermédiaire de l'objet d'agencement (3), dans laquelle l'objet d'agencement (3) peut être déplacé depuis une position de fermeture placée sensiblement à l'intérieur du corps de meuble (2) jusque dans la position d'ouverture intermédiaire par le biais d'un mouvement en translation le long du guidage longitudinal (10).

3. Ferrure de levage selon la revendication 2, **caractérisée en ce que** les systèmes de leviers à quatre articulations (6) peuvent être déplacés par le biais de l'objet d'agencement (3) depuis leur position d'ouverture intermédiaire jusque dans une position d'ouverture haute placée devant le corps de meuble (2) par l'intermédiaire d'un mouvement de pivotement.

4. Ferrure de levage selon la revendication 3, **caractérisée en ce que** les systèmes de leviers à quatre articulations (6) peuvent être verrouillés dans la position d'ouverture haute placée devant le corps de meuble (2).

5. Ferrure de levage selon la revendication 4, **caractérisée en ce que** les systèmes de leviers à quatre articulations (6) peuvent être verrouillés dans leur position d'ouverture haute placée devant le corps de meuble (2) par l'intermédiaire d'un mouvement en translation de l'objet d'agencement (3) par rapport aux systèmes de leviers à quatre articulations (6) à l'intérieur du guidage longitudinal (10).

6. Ferrure de levage selon la revendication 4 ou 5, **caractérisée en ce que** les systèmes de leviers à quatre articulations (6) peuvent être déverrouillés dans leur position d'ouverture haute verrouillée placée devant le corps de meuble (2) par l'intermédiaire d'un mouvement en translation de l'objet d'agencement (3) par rapport aux systèmes de leviers à quatre articulations (6) à l'intérieur des guidages longitudinaux (10).

7. Ferrure de levage selon la revendication 6, **caractérisée en ce que** les systèmes de leviers à quatre articulations (6) doivent pouvoir être verrouillés dans leur position d'ouverture haute placée devant le corps de meuble (2) par l'intermédiaire d'un mouvement en translation de l'objet d'agencement (3) sur le corps de meuble (2) et peuvent être déverrouillés par l'intermédiaire d'un mouvement en translation de l'objet d'agencement (3) en s'écartant du corps de meuble (2).

8. Ferrure de levage selon une des revendications 5, 6 ou 7, **caractérisée en ce que** les pièces à coulisse (12) ont une zone de tête de pièces à coulisse arrondie (12.1).

9. Ferrure de levage selon une des revendications 1 à 8, **caractérisée en ce que** les éléments de butée (11) sont placés en-dessous de la pièce à coulisse (12) respective lorsque la position d'ouverture haute des systèmes de leviers à quatre articulations (6), pivotée en haut et placée devant le corps de meuble (2), est atteinte de telle sorte que, dans la position d'ouverture haute des agencements de leviers à quatre articulations (6), pivotée en haut et placée devant le corps de meuble (2), l'objet d'agencement (3) est disposé mobile en translation par rapport aux systèmes de leviers à quatre articulations (6).

10. Meuble (1) avec un corps de meuble (2), au moins un objet d'agencement (3) avec une ferrure de levage selon une des revendications 1 à 9.
